# FASCICULE DE BREVET EUROPEEN

(11) **EP 3 924 685 B1**
(45) Date de publication et mention de la délivrance du brevet: **15.11.2023**
(21) Numéro de dépôt: 20702803.6
(22) Date de dépôt: 05.02.2020
(51) Int. Cl.: F41H 1/02

(54) **GILET DE PROTECTION, NOTAMMENT CHASUBLE OU GILET TACTIQUE, GILET PORTE-PLAQUE OU GILET PARE-BALLES**
SCHUTZWESTE, INSBESONDERE TAKTISCHES LEIBCHEN ODER WESTE, PLATTENTRÄGERWESTE ODER KUGELSICHERE WESTE
PROTECTIVE VEST, IN PARTICULAR A TACTICAL BIB OR VEST, A PLATE CARRIER VEST OR A BULLETPROOF VEST

(30) Priorité: 13.02.2019 FR 1901451
(43) Date de publication de la demande: 22.12.2021
(73) Titulaire: Protecop, 75008 Paris (FR)
(72) Inventeur: LESIEUR, Olivier, 51420 Witry-lès-Reims (FR); HOEBANX, Emmanuelle, 92100 Boulogne (FR)
(74) Mandataire: Eidelsberg, Olivier Nathan
(86) Numéro de dépôt international: PCT/EP2020/052906
(87) Numéro de publication internationale: WO 2020/165005

(56) Documents cités:
- EP-A1- 3 195 743
- WO-A1-2019/028121
- US-A1- 2011 239 346
- US-A1- 2012 180 178
- US-A1- 2017 307 335
- US-B1- 7 266 850

## Description

La présente invention se rapporte à un gilet de protection, notamment une chasuble ou gilet tactique, un gilet porte-plaque ou un gilet pare-balles.

Un gilet de protection est destiné à être porté par un utilisateur, notamment un membre des forces de l'ordre, un militaire ou analogue, soit, lorsqu'il s'agit d'un gilet porte-plaque ou d'un gilet pare-balles, pour se protéger contre des coups, tels que des coups de pied, de poing ou analogues, des impacts de projectiles, tels que des balles ou analogues, et/ou contre des coups de couteau ou analogues, soit, dans le cas d'une chasuble, pour porter un ensemble d'objets nécessaires à sa mission, par exemple une arme, des menottes, des documents, etc.

Il existe ainsi différents types de gilet de protection.

Le premier type de gilet de protection, qui offre la protection la moins grande, est désigné sous le terme de chasuble d'intervention ou "gilet tactique". Une chasuble d'intervention ne comporte pas de poche destinée à recevoir des plaques de protection contre les coups ou les balles, telles que des plaques en céramique, mais comporte en revanche un certain nombre de moyens de fixation amovible d'éléments, tels que des jumelles, un talkie-walkie, une arme et analogues, pour les fixer à même sur le gilet et les rendre facilement disponibles à l'utilisateur/porteur du gilet. Ce type de gilet présente un faible degré de protection aux balles ou aux coups.

Un deuxième type de gilet de protection est le gilet pare-balles ou pare-coups, qui comprend une ou plusieurs poches, notamment à l'avant et à l'arrière, destinées à recevoir des plaques, telles que des plaques en céramique ou des blocs en matière thermoplastique, notamment en aramide ou en polyéthylène, ou une combinaison de plaques en céramique et de blocs en polyéthylène ou aramide de ce genre. La protection conférée par ce type de gilet pare-balles est bien plus élevée que celle conférée par un gilet tactique.

A ces deux types de gilet, on peut en outre associer un type complémentaire respectif de gilet qui consiste à prévoir des éléments de protection des épaules/bras, ces éléments comportant une pluralité de coques disposées les unes à la suite de l'autre le long du bras de l'utilisateur, en partant de l'épaule.

On obtient ainsi un troisième type de gilet, ou premier type bis constitué du gilet tactique auquel a été adjoint, de manière amovible ou non, deux éléments de protection d'épaule/bras gauche et droit et un quatrième type ou deuxième type bis, constitué du gilet pare balles auquel a été adjoint, de manière amovible ou non, deux éléments de protection d'épaule/bras gauche et droit.

Classiquement, un gilet de protection comporte une face avant externe destinée, lorsque le gilet est porté, à se trouver du côté avant du porteur, une face arrière externe destinée à se trouver dans le dos du porteur, les deux faces avant et arrière étant complétées par deux flancs latéraux, respectivement gauche et droit, tandis que des parties d'épaule, respectivement gauche et droite, forment avec les bords supérieurs des deux faces avant et arrière et des deux flancs, un trou pour la tête et deux trous, respectivement gauche et droit, pour les bras de l'utilisateur/porteur du gilet.

Compte tenu du poids des plaques de protection insérées dans les poches d'un gilet pare-balles ou pare-coups, et ce même si les dernières avancées technologiques ont permis de le réduire, il est difficile pour un membre des forces de l'ordre de porter en permanence un gilet pare-balles. En outre, si l'on doit y rajouter les éléments qu'il transporte classiquement pour les interventions habituelles sans violence, tels que talkie-walkie, arme, jumelles, insigne et analogues, il n'est pas possible d'envisager de prévoir une fixation de ces éléments directement sur les faces avant et/ou arrière d'un gilet pare-balles pour obtenir ainsi un gilet ayant la double fonction de gilet tactique et de gilet pare-balles. Il en résulte que les forces de l'ordre, en intervention, ont la nécessité de conserver auprès d'elles, en permanence, deux types de gilet en fonction de la situation, ce qui prend de la place, notamment dans les véhicules d'intervention, ainsi que du temps de manoeuvre pour passer d'un gilet à l'autre.

La présente invention vise à surmonter les inconvénients de l'art antérieur en proposant un gilet de protection, qui permet de maintenir au niveau le plus bas possible le nombre de vêtements ou parties de vêtement à stocker dans un véhicule d'intervention, tout en permettant aux forces de l'ordre de disposer d'au moins deux, et notamment quatre, types de protection. En outre, on souhaite pouvoir passer plus rapidement d'un type de gilet à un autre en fonction des besoins ou de la situation rencontrée.

On connaît de WO2019/028121, un ensemble formant gilet de protection de l'état antérieur. L'ensemble formant gilet de protection suivant l'invention est tel que décrit à la revendication 1.

De préférence, l'ensemble formant gilet de protection comporte deux platines, une platine avant fixée de manière amovible à la face avant du gilet, et une platine arrière fixée de manière amovible à la face arrière du gilet.

De préférence, la ou chaque platine comporte une plaque de protection contre les coups ou les balles, telle qu'une plaque en céramique, disposée entre la face externe et la face interne de la platine, notamment dans une poche.

De préférence, le gilet de base comporte deux parties latérales avant gauche et droite destinées à recouvrir chacune une partie avant des flancs gauche et droit du porteur du gilet, et deux parties latérales arrière gauche et droite destinées à recouvrir chacune une partie arrière des flancs gauche et droit du porteur du gilet.

De préférence, les parties latérales avant et arrière gauche et droite se chevauchent à leur extrémité.

De préférence, le gilet de base comporte deux parties d'épaule avant gauche et droite destinées à recouvrir chacune une partie avant des épaules gauche et droite du porteur du gilet, et deux parties d'épaule arrière gauche et droite destinées à recouvrir chacune une partie arrière des épaules gauche et droite du porteur du gilet, les parties d'épaule avant et arrière respectivement gauche et droite étant fixées l'une à l'autre, notamment de manière amovible.

De préférence, les moyens de fixation amovible sont issus d'une part de la face avant externe du gilet de base et/ou de la face arrière externe du gilet de base et d'autre part de la face interne de la platine et/ou de chaque platine.

De préférence, la région de fixation, notamment d'accrochage, de la face avant externe du gilet, respectivement de la face arrière externe du gilet, comportant les moyens de fixation amovible et définie comme étant la région de plus grande surface possible délimitée par la ligne fermée L passant par les moyens de fixation amovible les plus excentrés de la région de manière à inclure la totalité des moyens de fixation amovible issus de la face avant externe, respectivement arrière externe recouvre une majeure partie de la face avant externe du gilet, respectivement de la face arrière externe du gilet, notamment plus de 50%, de préférence plus de 60%, de préférence plus de 70% et encore plus préférablement de plus de 80%.

De préférence, les moyens de fixation amovible sont constitués de champs de crochets ou de boucles issus de la face avant externe du gilet de base et/ou de la face arrière externe du gilet de base et coopérant avec des champs de boucles ou de crochets associés issus de la face interne de la platine ou de chaque platine.

De préférence, le gilet de base comporte en outre deux rabats gauche et droit qui s'étendent latéralement à partir de la face arrière, notamment à l'arrière des parties latérales arrière, et qui comportent à leur extrémité respective des moyens de fixation amovible pour fermer le gilet autour de la taille de l'utilisateur.

De préférence, le gilet de base comporte sur sa face avant et/ou sur sa face arrière, respectivement des moyens d'aide au positionnement de la ou des platines, notamment sous la forme de deux boucles à embouts mâles ou femelles, respectivement gauche et droite, ou deux boutons pression, respectivement gauche et droite, ou autres éléments analogues, destinés à coopérer avec des éléments correspondants, par exemple des boucles femelles ou mâles, des boutons pression respectifs, issus d'au moins deux première et deuxième platines pour le positionnement précis des deux platines sur les faces avant externe et/ou arrière externe du gilet.

La présente invention vise aussi un kit de protection pour forces de l'ordre tel que décrit à la revendication 11.

De préférence, le kit comporte deux platines du premier type et deux platines du deuxième type.

Suivant un mode de réalisation préféré de l'invention, on peut rajouter au gilet de base des éléments de protection d'épaule/bras, notamment sous la forme d'éléments à coques, fixés de manière amovible au gilet de base.

A titre d'exemple, on décrit maintenant un mode de réalisation de l'invention en se reportant aux dessins, dans lesquels :
La figure 1 est une vue de dessus de la partie formant face arrière d'un gilet de base suivant un mode de réalisation de l'invention tel que posé sur une table horizontale, les parties latérales de liaison avec la face avant étant représentés déployées latéralement ;
La figure 2 est une vue de dessus de la partie avant du gilet de base de la figure 1 ;
La figure 3 est une vue en perspective du gilet de base constitué de la coopération de la partie arrière de la figure 1 et de la partie avant de la figure 2 ;
La figure 4 est une vue de face du gilet de base de la figure 3 auquel ont été adjoints deux éléments de protection d'épaule/bras gauche et droit amovibles ;
La figure 5 est une vue de l'arrière du gilet de la figure 4 ;
La figure 6 est une vue en perspective de côté du gilet de base des figures 3 à 5, tel que porté, auquel ont été fixées, respectivement à sa partie avant et à sa partie arrière (non visible à la figure), deux platines du deuxième type pour ainsi obtenir un gilet pare-balles ;
La figure 7 est une vue en perspective de côté du gilet de base des figures 3 à 5, tel que porté, auquel ont été fixées, respectivement à sa partie avant et à sa partie arrière (non visible à la figure), deux platines du premier type pour ainsi obtenir un gilet d'intervention tactique ;
La figure 8 est une vue arrière aussi bien du gilet de la figure 6 que de la figure 7 ;
La figure 9 est une vue de face aussi bien du gilet de la figure 6 que de la figure 7 ;
La figure 10 est une vue en perspective des différents éléments du gilet de la figure 7, séparés les uns des autres ; et
La figure 11 est une vue en perspective des différents éléments du gilet de la figure 6, séparés les uns des autres.

Aux figures 1 et 2, il est représenté un mode de réalisation d'un gilet de base d'un ensemble suivant l'invention. Ce gilet de base comporte une partie 1 avant destinée à être portée sur le devant pour couvrir le thorax et l'abdomen et une partie 6 arrière destinée à être portée à l'arrière pour couvrir le dos. La partie 1 avant définit une région 2 avant sensiblement rectangulaire prolongée sur le côté par deux régions 3 de flanc droite et gauche destinées à venir recouvrir au moins en partie le flanc de l'utilisateur et à coopérer avec des régions correspondantes de la partie 6 arrière pour assurer une protection latérale autour de la taille du porteur.

La partie 6 arrière définit une région 7 arrière sensiblement rectangulaire prolongée sur le côté par deux régions 8 de flanc droite et gauche destinées à venir recouvrir au moins en partie le flanc de l'utilisateur et à assurer avec les régions 3 correspondantes de la partie 1 formant face avant une protection latérale complète autour de la taille du porteur.

La partie 6 arrière comporte dans la partie supérieure en outre deux parties 11 d'épaule gauche et droite arrière destinées à coopérer avec deux parties 10 d'épaule gauche et droite avant en forme de languettes dans la partie supérieure de la face 1 avant d'épaule pour assurer la fixation amovible sur le haut des deux parties 1 avant et 6 arrière. Ces fixations amovibles se font par l'intermédiaire de boucles et crochets auto agrippants, sous la forme de champs de crochets ou de boucles formés à la surface des parties 10, notamment du côté avant (visible à la figure 2) et du côté arrière (non visible à la figure 2) et de champs de boucles ou crochets respectifs formés sur les faces antagonistes des parties 11 d'épaule de la partie 1 avant, chaque partie 11 d'épaule étant constituée de deux languettes 12A et 12B, respectivement arrière et avant prenant en sandwich une languette 10 respective, les champs de boucles ou crochets issus des deux côtés de la languette 10 coopérant par accrochage avec les champs de crochets ou boucles des languettes 12A et 12B.

A la place d'autoagrippant à crochets et boucles, on pourrait également réaliser ces fixations par l'intermédiaire de boutons pression, de fixations à boucles, de fermetures à glissière et analogues.

La partie 6 arrière comporte en outre deux rabats 9 gauche et droit qui s'étendent à partir de la face arrière de la partie arrière, à l'arrière des flancs 8, et qui comportent à leur extrémité respective des moyens de fixation amovible pour une fixation à la partie 1 avant et ainsi fermer le gilet autour de la taille de l'utilisateur.

Notamment ces moyens de fixation amovible peuvent prendre la forme de champs 60 de boucles formés sur les faces intérieures des rabats 9 pour venir s'accrocher à un champs 17 de crochets 17 inférieur issus de la face avant de la partie 1 avant. En outre, il est prévu, sur la face opposée extérieure, des champs 16d, 16g droit et gauche de crochets pour remplacer, vis-à-vis de platines 30 ou 40 destinées à venir se fixer de manière amovible sur la face avant du gilet de base, les crochets du champ 17 pris par les boucles 60 pour assurer une fixation complète des platines à l'état porté du gilet.

Les deux rabats 9 comportent en outre chacun une languette 28 s'étendant à partir de leur bord supérieur et comportant des champs 29A de crochets ou boucles destinés à venir coopérer avec un champs 29B de boucles ou crochets associé formé sur la face intérieure du rabats 9, les champs 29A et 29B étant destinés à coopérer l'un avec l'autre en emprisonnant entre eux les bords des flancs 3 et 8 lorsque ceux-ci sont positionnés autour de la teille de l'utilisateur, garantissant ainsi un bon maintien des flancs à l'état porté du gilet.

Dans la position dans laquelle les flancs 3 et 8 sont rabattus l'un vers l'autre autour de la taille de l'utilisateur et les parties de liaison d'épaule sont reliées les unes aux autres, il est formé entre la partie 1 avant et la partie 6 arrière trois trous, respectivement deux trous gauche et droit pour les bras de l'utilisateur et un trou central pour la tête de l'utilisateur.

Deux boucles à embout femelle 13 gauche et droite font saillie en partie haute de la région 2 avant tandis que deux boucles à embout femelle 14 gauche et droite font saillie en partie haute de la région 7 arrière.

Ces boucles 13, 14 qui pourraient être remplacées par des boucles à embout mâle, des boutons pression, des éléments de fixation crochets ou boucles auto agrippants, l'une ou l'autre des deux éléments d'une fermeture à glissière ou tout autre moyen de fixation amovible habituel, permettent de réaliser non seulement une fonction de première fixation mais aussi de définir le bon positionnement, lors de sa fixation, d'une platine en recouvrement respectivement des régions 2 avant et 4 arrière.

Deux champs 17 inférieur et 18 supérieur, notamment de forme rectangulaire ou carré, de crochets sont formés sur la région 2 en dessous des boucles 13 de préfixation/positionnement. Ces deux champs 17 et 18 de crochets remplissent sensiblement toute la face 200 avant externe de la région 2 avant. On pourrait également ne prévoir qu'un seul champ de crochets recouvrant la totalité de la face avant, c'est-à-dire également la partie intermédiaire entre les champs 17 et 18.

De même, la face 700 arrière externe de la région 7 arrière comporte deux champs de crochets 19 inférieur et 20 supérieur identiques ou sensiblement identiques aux champs 17 et 18. On pourrait également ne prévoir qu'un seul champ de crochets incluant les deux champs 19 et 20, ainsi que la partie intermédiaire entre les deux champs de crochets.

Aux figures 3, 4 et 5, il est représenté le gilet de base à l'état porté, dans lequel les régions de flanc 8 ont été rabattues sur la face avant ou externe de la partie 1 avant, les champs 60 de boucles coopérant avec le champ 17 de crochets, notamment chacun des deux champs 60 gauche et droite recouvrant une moitié respective du champs 17. On pourrait cependant prévoir qu'ils recouvrent chacun moins que la moitié du champs 17, de sorte que certains crochets, centraux, du champs 17 restent accessible de l'extérieur.

Ainsi, à l'état porté du gilet, la face 100 avant externe du gilet de base est formée d'une part par la partie supérieure de la face 200 avant externe de la région 2 avant de la partie 1 avant (la partie de la face 200 avant externe qui n'est pas recouverte par les flancs 8 et les languettes 9) et d'autre part par la face externe des languettes 9, rabattues sur la partie inférieure de la face 200 avant externe.

A l'état porté du gilet, sa face 100 avant externe, qui recouvre le thorax et l'abdomen en ayant une forme sensiblement rectangulaire, comporte deux champs de crochets, à savoir d'une part le champ 18 issu de la face 200 avant externe de la région 2 avant de la partie 1 avant et d'autre part le champ 16 de crochets formé par les champs 16d et 16g droit et gauche, ainsi qu'éventuellement les crochets du champ 17 non recouverts par les languettes 9 dans le cas où les champs 16d et 16g ne recouvrent pas totalement le champs 17 et laissent accessible une partie centrale du champ 17 de crochets.

Quant à sa face 700 arrière externe, qui recouvre le dos du porteur, elle est formée par la face externe de la région 7 arrière.

On définit la région de fixation, notamment d'accrochage, de la face 100 avant externe du gilet, respectivement de la face 700 arrière externe du gilet, comme la région de plus grande surface possible délimitée par la ligne fermée L passant par les crochets les plus excentrés de la région de manière à inclure la totalité des crochets issus de la face 100 avant externe, respectivement 700 arrière externe. Ainsi par exemple, aux figures 3 et 6, la ligne L englobe les deux champs 16 et 17, respectivement 19 et 20, ainsi que le champ intermédiaire entre les deux champs 16 et 17, respectivement 19 et 20. Cette région correspond à la région de fixation de la platine antagoniste comportant des champs de boucles associé, sachant que lorsque cette platine antagoniste est fixée sur la face 100 avant externe, respectivement sur la face 700 arrière externe, du gilet de base, les parties de la platine en face de la région de fixation délimitée par la ligne L ne sont plus libres, tandis que les parties à l'extérieur de la ligne L sont en parties libres, pouvant par exemple être pliées au niveau de la ligne L. Ainsi par exemple, la région intermédiaire entre les champs 16 et 17, respectivement 19 et 20, bien que ne comportant pas de crochets, est aussi bloquée par la coopération crochets boucles.

De préférence, la région de fixation respective délimitée par la ligne L recouvre une majeure partie de la face 100 avant externe du gilet, respectivement de la face 700 arrière externe du gilet, notamment plus de 50%, de préférence plus de 60%, de préférence plus de 70% et encore plus préférablement de plus de 80%.

Les lignes L sont représentées en pointillés aux figures 5 et 6.

A la place de champs de crochets, on pourrait évidemment prévoir des champs des boucles et inversement des champs de crochets à la place des champs de boucles. En outre, à la place de champs de crochets et/ou de boucles, on pourrait prévoir une pluralité de boutons pression, par exemple sous la forme de rangées et/ou colonnes issues des régions 2 et 7 ou une ou plusieurs fermetures à glissière. On définirait alors de la même manière la région de fixation comme étant la région de plus grande surface possible délimitée par la ligne fermée L passant par les boutons ou fermeture les plus excentrés de la région de manière à inclure la totalité des boutons ou fermetures issus de la face 100 avant externe, respectivement 700 arrière externe, la région correspondant à la région de fixation de la platine antagoniste comportant des champs de boutons ou fermetures associés, sachant que lorsque cette platine antagoniste est fixée sur la région 2 avant, respectivement 7 arrière, les parties de la platine en face de la région de fixation délimitée par la ligne L ne sont plus libres, tandis que les parties à l'extérieur de la ligne L sont en parties libres, pouvant par exemple être pliées par rapport à la partie centrale délimité par la ligne L, qui est bloquée par la région de fixation. Aux figures 4 et 5, les lignes L sont représentées légèrement décalées vers l'extérieur pour facilité leur visibilité.

A la figure 6, il est représenté le gilet des figures 1 à 5 auquel a été adjoints une platine 30 du type à plaques, destinée à coopérer avec le gilet de base, de préférence également avec une deuxième platine 30 identique, pour former un porte-plaque ou gilet pare-balles.

La platine 30 est de forme sensiblement rectangulaire ou carrée. Elle est constituée de deux feuilles, étoffes, tissus ou analogues respectivement avant et arrière cousues l'une à l'autre le long de leur bord périphérique pour former entre elles une poche fermée destinée à recevoir une ou des plaques de protection, notamment une ou des plaques en céramique, un ou plusieurs blocs de plis en matière thermoplastique, notamment en polyéthylène ou en aramide ou une combinaison de plaques et blocs de ce genre. Cette poche est fermée le long du bord inférieur de la platine par une fermeture 34 dite à glissière.

Deux boucles à embouts mâles 31 gauche et droite, destinées à coopérer avec l'un des couples de boucles à embouts femelles 13 ou 14 respectivement issues du haut de la région 2 avant ou de la région 7 arrière, sont fixées au niveau du bord supérieur de la platine 30.

Un élément 32 formant rabat inférieur est issu de la partie inférieure, notamment du bord inférieur de la platine 30, et est destiné à être rabattu à l'intérieur, entre le corps de l'utilisateur et la partie 1 avant, respectivement la partie 6 arrière. En outre cet élément rabat 32 a les fonctions supplémentaires d'une part de bien positionner et centrer la platine par rapport à la partie 1 avant ou 6 arrière à laquelle elle est fixée et d'autre part d'empêcher des plaques se trouvant dans la poche de tomber dans le cas où la fermeture à glissière 34 venait à être défectueuse.

Sur la face arrière de la feuille arrière, c'est-à-dire la face destinée à être en contact avec la partie 1 avant ou la partie 6 arrière, s'étendent des champs de boucles correspondant aux champs 16, 18, 19, 20 de crochets de la région 2 avant ou de la région 7 arrière pour la fixation amovible de la platine 30.

Sur la face avant de la feuille avant, s'étendent des champs de crochets en forme de bandelettes 35 parallèles dans la direction horizontale destinées à coopérer avec des boucles issues d'accessoires en vue de leur fixation. En outre, les bandelettes 35 ne sont fixées à la feuille avant que suivant des lignes verticales (par exemple par couture) de manière à définir entre chaque ligne verticale des zones où les bandelettes 35 peuvent être éloignées de la face avant de la feuille avant pour permettre l'accrochage d'accessoires.

A la figure 6, il est représenté un gilet de base auquel ont été fixées, de manière amovible, deux platines 30 du deuxième type, pour ainsi former un gilet pare-balles.

A la figure 7, il est représenté un gilet de base auquel ont été fixées, à la place des platines 30 de la figure 6, deux platines 40, dite du premier type.

Chaque platine 40 est formée d'une seule feuille, tissu, étoffe ou analogue. Sur sa face arrière, elle comporte les mêmes champs de boucles que ceux prévus sur la face arrière de la feuille arrière de la platine 30 du deuxième type pour la fixation amovible de la platine par coopération avec les champs 16, 18, 19 et 20 de crochets issus des régions 2 avant et 7 arrière.

Ainsi, de préférence, la face arrière de la platine 30 du premier type est identique à la face arrière de la platine 40 du deuxième type. En revanche, la platine 40 étant constituée d'une seule feuille, tissu, étoffe ou analogue, elle ne comporte pas en son sein de poche de réception.

Sur la face avant de la platine 40, on peut prévoir, comme sur la face avant de la feuille avant de la platine 30, des champs de crochets en forme de bandelettes 35 parallèles dans la direction horizontale destinées à coopérer avec des boucles issues d'accessoires en vue de leur fixation. En outre, les bandelettes 35 ne sont fixées à la feuille avant que suivant des lignes verticales (par exemple par couture) de manière à définir entre les lignes verticales des zones où les bandelettes 35 peuvent être éloignées de la face avant de la feuille avant pour permettre l'accrochage d'accessoires.

Cependant, on peut également prévoir un agencement différent de cette face avant pour améliorer la fonction d'accrochage/fixation d'accessoires, sachant que cette platine 40 est destinée à former avec le gilet de base, un gilet non pas pare-balle mais une chasuble tactique. En outre prévoir deux agencements différents de la face avant suivant qu'il s'agit d'une platine 30 du deuxième type ou d'une platine 40 du premier type permet, sur un simple coup d'oeil, de les différencier.

Un même élément 32 formant rabat inférieur est issu de la partie inférieure, notamment du bord inférieur de la platine 40, et est destiné à être rabattu à l'intérieur, entre le corps de l'utilisateur et la partie 1 avant, respectivement la partie 6 arrière. En outre cet élément rabat 32 a les fonctions supplémentaires de bien positionner et centrer la platine par rapport à la partie 1 avant ou 6 arrière à laquelle elle est fixée.

A la figure 7, il est ainsi représenté une chasuble tactique comportant un gilet de base et deux platines 40 du premier type fixées de manière amovible, respectivement à la région 2 avant et à la région 7 arrière du gilet de base.

Les différentes platines 30 et 40 peuvent être détachées du gilet de base sans que le porteur ait besoin de retirer le gilet de base, et notamment le gilet de base, à l'état porté, est de forme et structure identique, avec et sans la platine ou les platines, et en particulier conserve sa forme comportant les deux parties avant et arrière reliées entre elles au niveau des épaules et de la taille.

De même, les différentes platines 30 et 40 peuvent être fixées au gilet de base sans que le porteur ait besoin ni de retirer le gilet de base, ni même d'en modifier sa structure et/ou sa forme à l'état porté.

Le porteur du gilet passe ainsi très facilement et très rapidement d'une configuration à une autre. Pour ce faire, il agit toujours par des mouvements ou déplacements des mains uniquement à l'extérieur du gilet de base.

D'autre part, on peut également prévoir de rajouter au gilet de base deux éléments de protection d'épaule gauche et droite amovibles, tels que représentés aux figures 4 à 9. Chaque élément de protection d'épaule peut notamment être réalisé comme décrit dans la demande de brevet EP-A-3195743 au nom de la demanderesse en comportant une plaque de base ou renfort 50 en un matériau souple adapté pour épouser la forme de l'épaule et/ou de la partie supérieure du bras et des coques 51, notamment trois coques, recouvrant le renfort et fixées de manière articulée au renfort, de préférence indépendamment les unes des autres de manière à se chevaucher partiellement.

La fixation de chaque élément d'épaule au gilet de base se fait par un élément 52 de liaison respectif comportant une languette supérieure 58 et deux pattes 59 inférieures de forme allongée faisant saillie du renfort 50. La face supérieure ou extérieure de la languette 58 supérieure est recouverte d'un élément à boucles ou velours et sa face inférieure ou intérieure est recouverte d'un élément à crochets, tandis que les faces extérieures ou supérieures des pattes 59 inférieures sont recouvertes d'un élément à crochets et les faces intérieures ou inférieures des pattes 59 sont recouvertes d'un élément à boucles ou velours. Pour fixer un élément d'épaule à la partie 7 arrière, on intercale la languette 12B de la partie d'épaule 11 entre la languette 58 et les pattes 59, puis on rabat les pattes 59 sur la languette 58 en enserrant la languette 12B, les crochets sur la face supérieure des pattes 59 venant s'accrocher aux boucles du velours recouvrant la face supérieure de la languette 58. En outre les crochets de la face inférieure de la languette 58 coopèrent avec un velours recouvrant la partie supérieure de la face extérieure de la languette 12B de la partie d'épaule 11. Les boucles du velours recouvrant la face supérieure de la languette 58 coopèrent avec les crochets recouvrant la face intérieure de la partie d'épaule 10 respective de la partie 1 avant.

D'autre part, à l'autre extrémité, inférieure, les éléments d'épaule comportent chacun deux sangles fixées au renfort 50 et comportant chacune des boutons pression ou analogue pour un maintien de l'élément d'épaule autour du bras dans la partie basse de l'élément d'épaule.

Ainsi, en fonction des besoins de l'utilisateur, ce dernier peut adjoindre à son gilet de base formé des parties 1 avant et 6 arrière, au choix, une platine 30 de type à plaques ou une platine 40 de type à intervention tactique, ainsi qu'éventuellement des éléments d'épaule. Il n'a ainsi plus besoin de conserver deux gilets à portée immédiate et n'a besoin de n'en conserver qu'un seul gilet et, par exemple, deux couples de deux platines des premier et deuxième types et un couple d'éléments d'épaule, qu'il positionne sur le gilet en fonction de ses besoins du moment, pour ainsi avoir à disposition plusieurs types de gilet. En outre, il lui est ainsi beaucoup plus rapide de changer de type de protection. En outre, on peut faire en sorte que toutes les platines 30 et 40 soient toutes de la même taille, alors que les gilets seront de tailles différentes, ce qui permet de pouvoir les stocker au même endroit pour toutes les personnes d'une même compagnie par exemple, ce qui permet encore un gain de place supplémentaire,

## Revendications

1. Ensemble formant gilet de protection comportant d'une part un gilet de base ayant, à l'état porté, une face (100) avant externe destinée à couvrir l'avant, notamment le thorax et l'abdomen, du porteur du gilet et une face (700) arrière externe destinée à couvrir le dos du porteur du gilet, les deux faces avant et arrière étant reliées l'une à l'autre par le dessus au niveau des épaules et latéralement de manière à définir entre elles un passage pour la tête et deux passages pour les bras, et d'autre part au moins une platine (30 ; 40) ayant une face externe et une face interne, des moyens de fixation amovible (16, 18, 19, 20) de la au moins une platine à la face avant externe ou à la face arrière externe du gilet étant prévus de sorte que, lorsque la au moins une platine est fixée au gilet, elle recouvre sensiblement toute la face avant externe ou toute la face arrière externe du gilet, et la au moins une platine est adaptée à être détachée du gilet à l'état porté uniquement par des mouvements et déplacements des mains à l'extérieur du gilet de base.

2. Ensemble suivant la revendication 1, **caractérisé en ce qu'**il comporte deux platines, une platine avant fixée de manière amovible à la face avant du gilet, et une platine arrière fixée de manière amovible à la face arrière du gilet.

3. Ensemble suivant la revendication 1 ou 2, **caractérisé en ce qu** la ou chaque platine comporte une plaque de protection contre les coups ou les balles, telle qu'une plaque en céramique, disposée entre la face externe et la face interne de la platine, notamment dans une poche.

4. Ensemble suivant la revendication 1, 2 ou 3, **caractérisé en ce que** le gilet de base comporte deux parties latérales avant gauche et droite destinées à recouvrir chacune une partie avant des flancs gauche et droit du porteur du gilet, et deux parties latérales arrière gauche et droite destinées à recouvrir chacune une partie arrière des flancs gauche et droit du porteur du gilet.

5. Ensemble suivant l'une des revendications précédentes, **caractérisé en ce que** le gilet de base comporte deux parties (10) d'épaule avant gauche et droite destinées à recouvrir chacune une partie avant des épaules gauche et droite du porteur du gilet, et deux parties (11) d'épaule arrière gauche et droite destinées à recouvrir chacune une partie arrière des épaules gauche et droite du porteur du gilet, les parties (10, 11) d'épaule avant et arrière respectivement gauche et droite étant fixées l'une à l'autre, notamment de manière amovible.

6. Ensemble suivant l'une des revendications précédentes, **caractérisé en ce que** les moyens de fixation amovible sont issus d'une part de la face avant externe du gilet de base et/ou de la face arrière externe du gilet de base et d'autre part de la face interne de la platine et/ou de chaque platine.

7. Ensemble suivant l'une des revendications précédentes, **caractérisé en ce que** la région de fixation, notamment d'accrochage, de la face avant externe du gilet, respectivement de la face arrière externe du gilet, comportant les moyens de fixation amovible et définie comme étant la région de plus grande surface possible délimitée par la ligne fermée L passant par les moyens de fixation amovible les plus excentrés de la région de manière à inclure la totalité des moyens de fixation amovible issus de la face avant externe, respectivement arrière externe, recouvre une majeure partie de la face avant externe du gilet, respectivement de la face arrière externe du gilet, notamment plus de 50%, de préférence plus de 60%, de préférence plus de 70% et encore plus préférablement de plus de 80%.

8. Ensemble suivant l'une des revendications précédentes, **caractérisé en ce que** les moyens de fixation amovible sont constitués de champs de crochets ou de boucles issus de la face avant externe du gilet de base et/ou de la face arrière externe du gilet de base et coopérant avec des champs de boucles ou de crochets associés issus de la face interne de la platine ou de chaque platine.

9. Ensemble suivant l'une des revendications précédentes, **caractérisé en ce que** le gilet de base comporte en outre deux rabats (9) gauche et droit qui s'étendent latéralement à partir de la face arrière, notamment à l'arrière des parties latérales arrière, et qui comportent à leur extrémité respective des moyens (60) de fixation amovible pour fermer le gilet autour de la taille de l'utilisateur.

10. Ensemble suivant l'une des revendications précédentes, **caractérisé en ce que** le gilet de base comporte sur sa face avant et/ou sur sa face arrière, respectivement des moyens d'aide au positionnement de la ou des platines, notamment sous la forme de deux boucles (13, 14) à embouts mâles ou femelles, respectivement gauche et droite, ou deux boutons pression, respectivement gauche et droite, ou autres éléments analogues, destinés à coopérer avec des éléments correspondants, par exemple des boucles femelles ou mâles, des boutons pression respectifs, issus d'au moins deux première et deuxième platines pour le positionnement précis des deux platines sur les faces avant externe et/ou arrière externe du gilet.

11. Kit de protection pour forces de l'ordre comportant d'une part un gilet de base ayant à l'état porté, une face (100) avant externe destinée à couvrir l'avant, notamment le thorax et l'abdomen, du porteur du gilet et une face (700) arrière externe destinée à couvrir le dos du porteur du gilet, les deux faces avant et arrière étant reliées l'une à l'autre par le dessus au niveau des épaules et latéralement de manière à définir entre elles un passage pour la tête et deux passages pour les bras, et au moins deux platines, de préférence de formes ou aspects extérieurs sensiblement identiques, l'une (30) des au moins deux platines, désignée platine du premier type ou platine-chasuble, comportant sur la face interne des moyens de fixation à la face avant et/ou à la face arrière du gilet de base et ayant sur sa face opposée, externe, des moyens classiques de fixation d'outils et/ou d'arme pour former avec le gilet de base, lorsqu'elle(s) y est(sont) fixée(s), un gilet tactique d'intervention, et l'autre (40) des aux moins deux platines, désignée platine du deuxième type ou platine pare-balles, comportant sur une face interne des moyens de fixation à la face avant et/ou à la face arrière du gilet de base et définissant en son sein une poche de réception de plaques balistiques pour ainsi former, lorsqu'elle(s) y est(sont) fixée(s), un gilet pare-balles ou porte-plaque **caractérisé en ce qu'**il est prévu des moyens de fixation amovible (16, 18, 19, 20) des au moins deux platines à la face avant externe ou à la face arrière externe du gilet, de sorte que lorsque l'une des au moins deux platines est fixée au gilet, elle recouvre sensiblement toute la face avant externe ou toute la face arrière externe du gilet, et ladite platine des au moins deux platines pouvant être détachée du gilet à l'état porté uniquement par des mouvements et déplacements des mains à l'extérieur du gilet de base.

12. Kit suivant la revendication 10, comportant deux platines du premier type et deux platines du deuxième type.

13. Kit suivant la revendication 10 ou 11, **caractérisé en ce qu'**il comporte en outre des éléments (50, 51, 52, 58, 59) de protection d'épaule/bras, notamment sous la forme d'éléments à coques, qui peuvent être fixés de manière amovible au gilet de base.

## Patentansprüche

1. Anordnung, die eine Schutzweste bildet, umfassend zum einen eine Grundweste, die im getragenen Zustand eine äußere Vorderseite (100), die dazu bestimmt ist, die Vorderseite, insbesondere den Brustkorb und den Unterleib, des Trägers der Weste zu bedecken, und eine äußere Rückseite (700), die dazu bestimmt ist, den Rücken des Trägers der Weste zu bedecken, aufweist, wobei die beiden Vorder- und Rückseiten oben an den Schultern und seitlich so untereinander verbunden sind, dass zwischen ihnen ein Durchlass für den Kopf und zwei Durchlässe für die Arme definiert werden, und zum anderen mindestens ein Panel (30; 40), das eine Außenseite und eine Innenseite aufweist, wobei Mittel zur lösbaren Befestigung (16, 18, 19, 20) des mindestens einen Panels an der äußeren Vorderseite oder an der äußeren Rückseite der Weste vorgesehen sind, so dass, wenn das mindestens eine Panel an der Weste befestigt ist, es im Wesentlichen die gesamte äußere Vorderseite oder die gesamte äußere Rückseite der Weste bedeckt, und das mindestens eine Panel geeignet ist, von der Weste im getragenen Zustand nur durch Bewegungen und Verlagerungen der Hände an der Außenseite der Grundweste abgenommen zu werden.

2. Anordnung nach Anspruch 1, **dadurch gekennzeichnet, dass** sie zwei Panels umfasst, ein vorderes Panel, das lösbar an der Vorderseite der Weste befestigt ist, und ein hinteres Panel, das lösbar an der Rückseite der Weste befestigt ist.

3. Anordnung nach Anspruch 1 oder 2, **dadurch gekennzeichnet, dass** das oder jedes Panel eine Schutzplatte gegen Schläge oder Kugeln wie etwa eine Platte aus Keramik umfasst, die zwischen der Außenseite und der Innenseite des Panels angeordnet ist, insbesondere in einer Tasche.

4. Anordnung nach Anspruch 1, 2 oder 3, **dadurch gekennzeichnet, dass** die Grundweste zwei rechte und linke vordere Seitenteile, die dazu bestimmt sind, jeweils einen vorderen Teil der rechten und linken Flanken des Trägers der Weste zu bedecken, und zwei rechte und linke hintere Seitenteile, die dazu bestimmt sind, jeweils einen hinteren Teil der rechten und linken Flanken des Trägers der Weste zu bedecken, umfasst.

5. Anordnung nach einem der vorhergehenden Ansprüche, **dadurch gekennzeichnet, dass** die Grundweste zwei rechte und linke vordere Schulterteile (10), die dazu bestimmt sind, jeweils einen vorderen Teil der rechten und linken Schultern des Trägers der Weste zu bedecken, und zwei rechte und linke hintere Schulterteile (11), die dazu bestimmt sind, jeweils einen hinteren Teil der rechten und linken Schultern des Trägers der Weste zu bedecken, umfasst, wobei die linken bzw. rechten vorderen und hinteren Schulterteile (10, 11) aneinander befestigt sind, insbesondere lösbar.

6. Anordnung nach einem der vorhergehenden Ansprüche, **dadurch gekennzeichnet, dass** die Mittel zur lösbaren Befestigung zum einen aus der äußeren Vorderseite der Grundweste und/oder aus der äußeren Rückseite der Grundweste und zum anderen aus der Innenseite des Panels und/oder jedes Panels hervorgehen.

7. Anordnung nach einem der vorhergehenden Ansprüche, **dadurch gekennzeichnet, dass** der Befestigungsbereich, insbesondere der Anklettbereich, der äußeren Vorderseite der Weste bzw. der äußeren Rückseite der Weste, der die Mittel zur lösbaren Befestigung umfasst und als der Bereich mit der größtmöglichen Fläche definiert ist, der durch die geschlossene Linie L begrenzt wird, die durch die außermittigsten Mittel zur lösbaren Befestigung des Bereichs verläuft, so dass er die Gesamtheit der Mittel zur lösbaren Befestigung einschließt, die aus der äußeren Vorder- bzw. äußeren Rückseite hervorgehen, einen bedeutenden Teil der äußeren Vorderseite der Weste bzw. der äußeren Rückseite der Weste bedeckt, insbesondere mehr als 50 %, bevorzugt mehr als 60 %, bevorzugt mehr als 70 % und noch bevorzugter mehr als 80 %.

8. Anordnung nach einem der vorhergehenden Ansprüche, **dadurch gekennzeichnet, dass** die Mittel zur lösbaren Befestigung aus Haken- und Schlaufenfeldern bestehen, die aus der äußeren Vorderseite der Grundweste und/oder der äußeren Rückseite der Grundweste hervorgehen und mit zugeordneten Schlaufen- oder Hakenfeldern zusammenwirken, die aus der Innenseite des Panels und/oder jedes Panels hervorgehen.

9. Anordnung nach einem der vorhergehenden Ansprüche, **dadurch gekennzeichnet, dass** die Grundweste ferner zwei linke und rechte Laschen (9) umfasst, die sich seitlich von der Rückseite aus erstrecken, insbesondere hinter den hinteren Seitenteilen, und die an ihrem jeweiligen Ende Mittel (60) zur lösbaren Befestigung umfassen, um die Weste um die Taille des Benutzers herum zu schließen.

10. Anordnung nach einem der vorhergehenden Ansprüche, **dadurch gekennzeichnet, dass** die Grundweste an ihrer Vorderseite und/oder an ihrer Rückseite jeweils Mittel zum Helfen bei der Positionierung des oder der Panels umfasst, insbesondere in Form von zwei rechten bzw. linken Schnallen (13, 14) mit männlichen oder weiblichen Endstücken oder zwei rechten bzw. linken Druckknöpfen oder anderen ähnlichen Elementen, die dazu bestimmt sind, mit entsprechenden Elementen, zum Beispiel weiblichen oder männlichen Schnallen, jeweiligen Druckknöpfen, die aus mindestens zwei ersten und zweiten Panels hervorgehen, zur präzisen Positionierung der beiden Panels an den äußeren Vorder- und/oder äußeren Rückseiten der Weste zusammenzuwirken.

11. Schutzset für Sicherheitskräfte, umfassend zum einen eine Grundweste, die im getragenen Zustand eine äußere Vorderseite (100), die dazu bestimmt ist, die Vorderseite, insbesondere den Brustkorb und den Unterleib, des Trägers der Weste zu bedecken, und eine äußere Rückseite (700), die dazu bestimmt ist, den Rücken des Trägers der Weste zu bedecken, umfasst, wobei die beiden Vorder- und Rückseiten oben an den Schultern und seitlich so untereinander verbunden sind, dass zwischen ihnen ein Durchlass für den Kopf und zwei Durchlässe für die Arme definiert werden, und mindestens zwei Panels, bevorzugt mit im Wesentlichen identischen äußeren Formen oder Erscheinungsbildern, wobei das eine (30) der mindestens zwei Panels, Panel des ersten Typs oder Leibchen-Panel genannt, an der Innenseite Mittel zur Befestigung an der Vorderseite und/oder an der Rückseite der Grundweste und an der entgegengesetzten, äußeren, Seite klassische Mittel zur Befestigung von Werkzeugen und/oder einer Waffe umfasst, um mit der Grundweste, wenn es(sie) daran befestigt ist(sind), eine taktische Einsatzweste zu bilden, und das andere (40) der mindestens zwei Panels, Panel des zweiten Typs oder kugelsicheres Panel genannt, an einer Innenseite Mittel zur Befestigung an der Vorderseite und/oder an der Rückseite der Grundweste umfasst und in seinem Inneren eine Aufnahmetasche für ballistische Platten definiert, um somit, wenn es(sie) daran befestigt ist(sind), eine kugelsichere oder Plattenträgerweste zu bilden, **dadurch gekennzeichnet, dass** Mittel zur lösbaren Befestigung (16, 18, 19, 20) der mindestens zwei Panels an der äußeren Vorderseite oder an der äußeren Rückseite der Weste vorgesehen sind, so dass, wenn das eine der mindestens zwei Panels an der Weste befestigt ist, es im Wesentlichen die gesamte äußere Vorderseite oder die gesamte äußere Rückseite der Weste bedeckt, und wobei das Panel der mindestens zwei Panels von der Weste im getragenen Zustand nur durch Bewegungen und Verlagerungen der Hände an der Außenseite der Grundweste abgenommen werden kann.

12. Set nach Anspruch 10, umfassend zwei Panels des ersten Typ und zwei Panels des zweiten Typs.

13. Set nach Anspruch 10 oder 11, **dadurch gekennzeichnet, dass** es ferner Schulter-/Armschutzelemente (50, 51, 52, 58, 59) umfasst, insbesondere in Form von Schalenelementen, die an der Grundweste lösbar befestigt werden können.

## Claims

1. Assembly forming a protective vest, firstly comprising a basic vest having, in the worn state, an outer front face (100) intended to cover the front, in particular the thorax and the abdomen, of the vest wearer, and an outer rear face (700) intended to cover the back of the vest wearer, the two front and rear faces being connected to each other from above at the level of the shoulders, and laterally so as to define between them a passage for the head and two passages for the arms, and secondly comprising at least one panel (30; 40) having an outer face and an inner face, means (16, 18, 19, 20) for removably attaching the at least one panel to the outer front face or to the outer rear face of the vest are provided such that, when the at least one panel is attached to the vest, it substantially covers the entire outer front face or the entire outer rear face of the vest, and the at least one panel is adapted to be detached from the vest in the worn state only by hand movements or displacements outside the basic vest.

2. Assembly according to claim 1, **characterised in that** it comprises two panels, a front panel removably attached to the front face of the vest, and a rear panel removably attached to the rear face of the vest.

3. Assembly according to either claim 1 or claim 2, **characterised in that** the or each panel comprises a plate to protect against attacks or bullets, such as a ceramic plate, arranged between the outer face and the inner face of the panel, in particular in a pocket.

4. Assembly according to claim 1, 2 or 3, **characterised in that** the basic vest comprises two left and right front lateral parts, which are intended to each cover a front part of the left and right sides of the vest wearer, and two left and right rear lateral parts which are intended to each cover a rear part of the left and right sides of the vest wearer.

5. Assembly according to any one of the preceding claims, **characterised in that** the basic vest comprises two left and right front shoulder parts (10) which are intended to each cover a front part of the left and right shoulders of the vest wearer, and two left and right rear shoulder parts (11), which are intended to each cover a rear part of the left and right shoulders of the vest wearer, the respective left and right front and rear shoulder parts (10, 11) being attached to each other, in particular in a removable manner.

6. Assembly according to any one of the preceding claims, **characterised in that** the removable attachment means on the one hand originate from the outer front face of the basic vest and/or the outer rear face of the basic vest and, on the other hand, from the inner face of the panel and/or each panel.

7. Assembly according to any one of the preceding claims **characterised in that** the attachment region, in particular the fastening region, of the outer front face of the vest, or the outer rear face of the vest respectively, comprising removable attachment means and defined as being the region with the largest possible surface area delimited by the solid line L passing through the most off-centre removable attachment means in the region such as to include all the removable attachment means originating from the outer front face, or the outer rear face respectively, covers a majority of the outer front face of the vest, or the outer rear face of the vest respectively, in particular more than 50%, preferably more than 60%, preferably more than 70%, and even more preferably more than 80%.

8. Assembly according to any one of the preceding claims, **characterised in that** the removable attachment means consist of areas of hooks or loops originating from the outer front face of the basic vest and/or the outer rear face of the basic vest and engaging with the associated areas of loops or hooks originating from the inner face of the panel or each panel.

9. Assembly according to any one of the preceding claims, **characterised in that** the basic vest also comprises two left and right flaps (9) which extend laterally from the rear face, in particular to the rear of the rear lateral parts, and which comprise, at their respective end, removable attachment means (60) to close the vest around the user's waist.

10. Assembly according to any one of the preceding claims, **characterised in that** the basic vest comprises, on its front face and/or on its rear face, respective means to help position the panel or panels, in particular in the form of two buckles (13, 14) with male or female end fittings, left and right respectively, or two press studs, left and right respectively, or other similar elements, intended to engage with corresponding elements, for example respective female or male buckles, press studs, originating from at least two first and second panels for accurate positioning of the two panels on the outer front and/or outer rear faces of the vest.

11. Protection kit for law enforcement services, comprising on the one hand a basic vest having, in the worn state, an outer front face (100) intended to cover the front, in particular the thorax and the abdomen, of the vest wearer, and an outer rear face (700) intended to cover the back of the vest wearer, the two front and rear faces being connected to each other from above at the level of the shoulders, and laterally so as to define between them a passage for the head and two passages for the arms, and at least two panels, preferably with substantially identical outer shapes or appearances, one (30) of the at least two panels, designated the first type of panel or bib panel, comprising on the inner face means for attaching to the front face and/or to the rear face of the basic vest and having on its opposite outer face traditional means for attaching tools and/or a weapon to form, with the basic vest, when it/they is/are attached, a tactical intervention vest, and the other (40) of the at least two panels, designated the second type of panel or bulletproof panel, comprising on one inner face means for attaching to the front face and/or to the rear face of the basic vest and defining within itself a pocket for receiving ballistic plates to thus form, when it/they is/are attached in position, a bulletproof vest or a plate carrier vest, **characterised in that** means (16, 18, 19, 20) for removably attaching the at least one panel to the outer front face or to the outer rear face of the vest are provided such that, when the at least one panel is attached to the vest, it substantially covers the entire outer front face or the entire outer rear face of the vest, and the at least one panel is adapted to be detached from the vest in the worn state only by hand movements or displacements outside the basic vest.

12. Kit according to claim 10, comprising two panels of the first type and two panels of the second type.

13. Kit according to either claim 10 or claim 11, **characterised in that** it also comprises elements (50, 51, 52, 58, 59) for shoulder/arm protection, in particular in the form of shell elements, which can be removably fixed to the basic vest.
